# EUROPÄISCHE PATENTSCHRIFT

(11) **EP 0 509 077 B1**
(45) Veröffentlichungstag und Bekanntmachung des Hinweises auf die Patenterteilung: **15.05.1996**
(21) Anmeldenummer: 91918718.7
(22) Anmeldetag: 05.11.1991
(51) Int. Cl.: F04B 1/04, F04B 1/10

(54) **KOLBENPUMPE, INSBESONDERE RADIALKOLBENPUMPE**
PISTON PUMP, ESPECIALLY A RADIAL PISTON PUMP
POMPE A PISTONS, NOTAMMENT POMPE A PISTONS RADIAUX

(30) Priorität: 06.11.1990 DE 4035180; 31.10.1991 DE 4135904
(43) Veröffentlichungstag der Anmeldung: 21.10.1992
(73) Patentinhaber: ITT Automotive Europe GmbH, D-60488 Frankfurt (DE); Bayerische Motoren Werke Aktiengesellschaft, Patentabteilung AJ-3, D-80788 München (DE)
(72) Erfinder: KAHRS, Manfred, D-6200 Wiesbaden (DE); KUNZ, Gerhard, D-6307 Linden (DE); FLECK, Franz, D-6251 Langenselbold (DE); SCHÖLLHORN, Hermann, D-6000 Frankfurt/Main (DE); SCHUDT, Gerhard, D-6450 Hanau (DE); HUTHMACHER, Winfried, D-6000 Frankfurt/M 90 (DE)
(86) Internationale Anmeldenummer: EP9102085
(87) Internationale Veröffentlichungsnummer: WO9208051

(56) Entgegenhaltungen:
- DE-A- 1 528 613
- DE-A- 2 061 960
- DE-A- 3 628 769
- FR-A- 2 204 213
- GB-A- 570 252
- GB-A- 1 567 100
- GB-A- 2 198 485
- US-A- 2 529 309

## Beschreibung

Die Erfindung betrifft eine Kolbenpumpe, insbesondere eine Radialkolbenpumpe mit Saugdrosselung.

Kolbenpumpen werden häufig von Antriebsaggregaten, beispielsweise Verbrennungsmotoren, angetrieben, deren Antriebsdrehzahl erheblichen Schwankungen unterliegt. Der volle Förderstrombedarf ist aber oft schon bei niedriger Antriebsdrehzahl vorhanden und nimmt mit steigender Antriebsdrehzahl nicht mehr zu. Um die Fördercharakteristik diesem Bedürfnis anzupassen, ist es aus der DE-AS 20 61 960 bekannt, bei einer Radialkolbenpumpe mit in einem Gehäuse sternförmig etwa in einer Ebene angeordneten Zylindern und durch eine Exzenterwelle betätigten, federbelasteten Kolben, bei welcher das Pumpmedium über am Umfang des Exzenters angeordnete Nuten angesaugt, durch die hohlen Kolben gepumpt und über mindestens ein Rückschlagventil im Gehäuse weitergefördert wird, die Kolben als Drosselstelle auszubilden, indem zwischen einem Bund im exzenterseitigen Ende der Kolben und Rückstellfedern jeweils eine Drosselscheibe angeordnet ist. Durch diese Ausbildung wird dem Pumpmedium auf der Saugseite mit zunehmender Drehzahl ein zunehmender Widerstand entgegengesetzt, welcher dazu führt, daß von einer bestimmten Drehzahl ab die Fördermenge nicht mehr linear mit dieser Drehzahl ansteigt, sondern einen maximalen Wert erreicht, welcher nahezu unabhängig von einer weiteren Drehzahlsteigerung ist.

Hydraulische Öle sind kaum kompressibel. Die bei der Bewegung des Kolbens entstehenden Drücke können daher sehr groß werden, was dazu führt, daß die Pumpe zum einen aufgrund der Überforderung des Materials überbelastet werden kann oder zum anderen der Widerstand des Rotors so groß wird, daß dieser stehenbleibt.

Als Abhilfe hierzu ist man dazu übergegangen, sowohl auf der Saugseite als auch auf der Druckseite Steuerschlitze vorzusehen, welche sich über einen größeren Winkelbereich längs der Bewegungsrichtung der Kolbenbohrung erstrecken, um somit den Saugvorgang als auch den Pumpvorgang zu verstetigen. Derartige Pumpen arbeiten durchaus zufriedenstellend. Erhebliche Probleme gibt es allerdings dann, wenn man versucht, derartige mit Steuerschlitzen versehene Pumpen im Saugdrosselbetrieb arbeiten zu lassen. Soweit man noch im niedrigen Umdrehungsbereich arbeitet, die Zylinder also wie bei Pumpen ohne Saugdrosselbetrieb auch, voll mit Druckmittel gefüllt werden, arbeitet eine derartige Pumpe wie eine Pumpe ohne Saugdrosselbetrieb. Wird aber die kritische Umdrehungszahl überschritten, so wird der jeweilige Zylinder während des Saugvorgangs nicht mehr voll mit Hydraulikmittel gefüllt, so daß in dem Zylinder ein sehr niedriger Druck oder ein Unterdruck herrscht, wenn der Kompressionsvorgang des Kolbens beginnt. Wenn nun ein derartiger, Unterdruck aufweisender Zylinder Zugang zu dem unter dem Ausgangsdruck der Pumpe stehenden Druck des druckseitigen Steuerschlitzes hat, wird der Zylinder schlagartig mit Druckmittel gefüllt, welches bei der weiteren Rotationsbewegung des Zylinders in der üblichen Weise verdichtet und vor Erreichen des Endes des druckseitigen Steuerschlitzes wieder aus dem Kolben herausgeschoben wird.

Die beschriebenen Vorgänge führen zu einer erheblichen Geräuschbildung, die insbesondere dann sehr nachteilig ist, wenn die Arbeitsumgebung der Pumpe leise ist. Dies gilt beispielsweise für die hinsichtlich Geräuschbedämpfung mit immer mehr Komfort versehenen modernen Kraftfahrzeuge. Im übrigen ist durch die Bewegung des Druckmittels vom Druckkanal über den druckseitigen Steuerschlitz in den Zylinder und wieder zurück ein beachtlicher Leistungsverlust zu verzeichnen, der das Antriebsaggregat der Pumpe unnötig belastet.

Die hier beschriebenen Vorgänge gelten mit Abwandlung in Analogie auch saugseitig, so daß auch hier Maßnahmen zu treffen sind, die eine Geräuschverbesserung bedingen und Leistungsverluste mindern. Dabei ist allerdings zu beachten, daß das saugseitig entstehende Vakuum in dem Zylinder leichter zu beherrschen ist als druckseitig das inkompressible Hydraulikmedium. Es ist daher durchaus möglich, durch Verkürzen des saugseitigen Schlitzes eine Drosselwirkung zu erzielen, so daß auf eine gesonderte Drosselstelle verzichtet werden kann. Hierdurch läßt sich eine Leistungsverbesserung und eine Geräuschverminderung erreichen. Der saugseitige Schlitz beträgt hierbei in seiner Länge nur einen Bruchteil der Länge des druckseitigen Schlitzes. Gegebenenfalls läßt sich auf den saugseitigen Schlitz in seiner Gänze verzichten.

Ein Nachteil der bekannten Pumpenarten ist somit die im Betrieb mit wirksamer Drosselung des Saugstroms auftretende, ungleichförmige Förderung mit steilen Druckflanken beim Öffnen der Druckventile und mechanischen Geräuschen beim Auf- und Zugehen der Druckventile. Diese bekannten Pumpen arbeiten daher verhältnismäßig laut und sind daher für eine Reihe von Anwedungen, beispielsweise für den Einsatz in einem Personenwagen, nicht geeignet.

Eine Radialkolbenpumpe der eingangs angegebenen Art ist aus der DE 37 00 573 A1 bekannt. Der Rotor der bekannten Radialkolbenpumpe ist auf einem Steuerzapfen drehbar gelagert, der in der Ebene der Kolbenbohrungen zwei Steuerschlitze von in Vergleich zu den Kolbenbohrungen großem, über ihre gesamt Länge im wesentlichen konstantem Querschnitt enthält. Zur Reduzierung von Ungleichförmigkeiten des Flüssigkeitstroms führt bei der bekannten Radialkolbenpumpe vom Hochdruck-Steuerschlitz eine drosselnde Verbindung zu einem im Steuerzapfen ausgebildeten Druckraum, von dem ein Kanal ausgeht, der am Steg und etwa am äußeren Totpunkt zwischen dem Niederdrucksteuerschlitz und dem Hochdrucksteuerschlitz, bezogen auf die Drehrichtung des Rotors, mündet und periodisch Verbindung zu den Kolbenbohrungen hat. Hierdurch soll eine verbesserte Umsteuerung von der Niederdruck- zur Hochdruckseite im Totpunkt erreicht werden. Diese Maßnahme ist jedoch nicht geeignet, um bei einer Regelung der Fördermenge durch Drosselung des Saugstroms Druckschläge beim Übergang der während des Saughubs nur teilweise gefüllten Kolbenbohrung auf das hohe Druckniveau des Steuerschlitzes der Druckseite zu vermeiden. Derartige Kolbenpumpen sind daher seither nicht mit einer Drosselregelung auf der Saugseite verwendet worden.

Aus der US-A-2,529,309 ist eine ähnliche Kolbenpumpe bekannt, die einen Steuerkörper mit Saug- und Druckkanal aufweist, welche mit Steueröffnungen verbunden sind. Die Steueröffnungen sind durch Stege voneinander getrennt, wobei in den Stegen Drucksteuerbohrungen angeordnet sind, die über ein zum Druckkanal hin öffnendes Rückschlagventil mit diesem verbunden sind.

Ein auf dem Steuerkörper umlaufender Rotor ist mit in Kolbenbohrungen gleitenden Kolben versehen, wodurch Arbeitsräume gebildet werden, deren Volumen im Betrieb der Kolbenpumpe saugkanalseitig zu- sowie druckkanalseitig abnimmt.

Die in den Drucksteuerbohrungen angeordeten Rückschlagventile bewirken, daß das zu fördernde Medium erst dann in den Druckkanal gelangen, wenn in der Arbeitskammer ein Druck herrscht, der demjenigen im Druckkanal entspricht.

Die oben genannte Pumpe ist ebenfalls nicht dazu geeignet, mit einer Saugdrosselung versehen zu werden, da ein zur Vermeidung von Druckschlägen bei während des Saughubs nur teilweise gefüllten Kolbenbohrungen erforderlicher Druckaufbau in den Kolbenbohrungen nicht erreicht werden kann.

Die Erfindung geht daher aus von einer Kolbenpumpe der sich aus dem Oberbegriff des Hauptanspruch ergebenden Gattung und hat sich zur Aufgabe gestellt, die Geräuschbildung und Leistungsaufnahme dieser Pumpe mit vergleichsweise einfachen Mitteln herabzusetzen.

Diese Aufgabe wird durch eine Kombination von Merkmalen gelöst, wie sie sich aus Anspruch 1 und dem kennzeichnenden Teil des nebengeordneten Anspruchs 15 ergibt.

Die Erfindung besteht im Prinzip also darin, druckseitig einen Rückstrom vom Druckkanal in den einen niedrigen oder Unterdruck aufweisenden Zylinder am Beginn des druckseitigen Schlitzes weitgehend zu verhindern. Dabei besteht die eine Lösung im Kern darin, das inkompressible Druckmedium über eine Drucksteuernut (nachfolgend vielfach als Dämpfungsnut bezeichnet) und vorzugsweise ein Rückschlagventil zu dem Druckanschluß zu pumpen oder durch eine besondere Ausgestaltung der schlitzförmigen Drucksteueröffnung den Rückfluß des hydraulischen Druckmittels stark herabzusetzen. Ein dritter Lösungsansatz setzt auf der Saugseite an, um hier eine Geräuschverminderung und Leistungsverbesserung zu erreichen.

Die auf der Druckseite angewendete Dämpfungsnut läßt sich auch mehrfach mit Erfolg hintereinanderschalten, indem in Bewegungsrichtung des Rotors mehrere durch Trennstege voneinander getrennte Dämpfungsnuten jeweils über ein Rückschlagventil mit dem Druckanschluß verbunden sind. Selbstverständlich können auch die Dämpfungsnuten über Rückschlagventile einzeln mit dem zur Druckbohrung gehörenden Druckkanal verbunden sein.

Die Erfindung ergibt einen besonders einfachen Aufbau für eine Pumpe mit den sich aus Anspruch 3 ergebenden Merkmalen. Eine derartige Pumpe zeichnet sich im wesentlichen dadurch aus, daß das Druckmittel, vom Zylinder kommend, in den Druckkanälen eines radial innen liegenden Steuerzapfens gesammelt und dort dementsprechend der Druck aufgebaut wird.

An sich ist es möglich, die direkt mit dem Druckanschluß der Pumpe verbundene Steueröffnung als eine Bohrung vorzusehen. Die Leistungsaufnahme der Pumpe läßt sich aber besser begrenzen und die Belastung der Pumpenbauteile läßt sich herabsetzen durch die sich aus Anspruch 4 ergebenden Merkmale, da hierdurch die Fördermenge der Pumpe erhöht und die Druckbelastung im Zylinder herabgesetzt wird.

Wie weiter oben schon erläutert, läßt sich eine weitere Herabsetzung der Geräuschbildung und eine Verbesserung des Wirkungsgrades durch Maßnahmen erreichen, wie sie in Anspruch 5 dargelegt sind. Hierbei ist allerdings ein etwas höherer Fertigungsaufwand notwendig. In der Praxis kommt man durchaus mit einer einzigen Drucksteuernut aus.

Für eine korrekte Arbeitsweise der erfindungsgemäßen Dämpfungsnut ist die Berücksichtigung der in Anspruch 6 angegebenen Merkmale wichtig, da hier eine optimale Arbeitsweise erreicht wird.

Folgt man diesen Maßnahmen nicht, so muß befürchtet werden, daß über den Zylinder die Druckunterschiede in den einzelnen Dämpfungsnuten kurzgeschlossen werden, so daß hier mit einer zusätzlichen Geräuschbildung und mit einer Leistungsaufnahme zu rechnen ist.

Weiterhin ist es besonders vorteilhaft, zur Optimierung der Arbeitsweise der erfindungsgemäßen Pumpe die in Anspruch 7 angegebenen Merkmale zu berücksichtigen, da andernfalls der Druckunterschied in zwei nacheinander folgenden Zylindern über die Dämpfungsnut selbst, möglicherweise aber auch über die zu lang gewählte druckseitige Steueröffnung, ausgeglichen wird, was wiederum zu Geräuschbildung und zu Leistungsverlust führt.

An sich ist die Form der erfindungsgemäßen Dämpfungsnut unkritisch, was zu Vorteilen bei der Fertigung einer derartigen Nut führt. In Verbesserung der Erfindung empfiehlt es sich hierbei, die Merkmale nach Anspruch 8 anzuwenden, da hier durch einen einfachen Fräsvorgang die Dämpfungsnut hergestellt werden kann.

Als besonders wirkungsvoll hat sich eine erfindungsgemäße Pumpe erwiesen, die die sich aus Anspruch 9 ergebenden Merkmale anwendet. Eine weitere Verbesserung hierbei läßt sich durch Nutzung der Merkmale gemäß Anspruch 10 erreichen.

Eine weitere Vereinfachung ergibt sich durch Anwendung der Merkmale nach Anspruch 11, indem mit dem Arbeitsgang des Bohrens des Druck- und des Saugkanals gleichzeitig auch der Dämpfungskanal gebohrt werden kann. Eine andere Möglichkeit kann darin bestehen, durch eine schräge, im wesentlichen in radialer Richtung verlaufende Bohrung Drucksteuernut und Druckkanal der Druckbohrung miteinander zu verbinden und das Rückschlagventil in die Schrägbohrung einzusetzen.

Die Wirkung des Rückschlagventiles wird besonders vorteilhaft unter Anwendung der Merkmale nach Anspruch 12 erreicht, da hier ein Rückströmverhalten weitgehend verhindert wird. In vorteilhafter Weiterbildung der Erfindung kann man auch das Rückschlagventil in einen gesonderten Dämpfungskanal gemäß Anspruch 13 einsetzen. Eine andere Möglichkeit gemäß Anspruch 14 kann vorteilhaft darin bestehen, die aus den Steuerzapfen herausführenden Kanäle erst in dem Pumpengehäuse über ein Rückschlagventil miteinander zum Pumpenausgang hin zu verbinden.

Eine weitere Lösung der erfindungsgemäßen Aufgabe läßt sich in einfacher Weise durch die sich aus Anspruch 15 ergebende Merkmalskombination erreichen. Hierbei wird die Dämpfungsnut quasi einstückig, ohne gesonderte Verbindung zum Druckanschluß, mit der Drucksteueröffnung verbunden, wobei die so gebildete Dämpfungsnut aber einen sehr viel geringeren Querschnitt als die der Drucksteueröffnung zugeordnete Nut aufweisen sollte, die nachfolgend vielfach als Drucknut bezeichnet wird. Es ergibt sich hierdurch ein sehr viel einfacherer Aufbau der Pumpe, der allerdings zwei Einschränkungen unterliegt. Zum einen ist die Dimensionierung der einzelnen Nuten von der Pumpenleistung und der gewählten Drehzahl abhängig, ab der die Fördermenge nicht mehr erhöht wird (Abregeldrehzahl). Somit muß zur Optimierung des Geräusch- und Leistungsverhaltens die Abmessung der Nuten an die jeweilige Pumpe angepaßt werden. (Die anfangs beschriebene Lösung gemäß Anspruch 1 ist hierbei vergleichsweise unkritisch). Die Dämpfungsnut vermindert somit den Gradienten des Druckanstiegs in den Kolbenbohrungen bei Drehzahlen, die über der Abregeldrehzahl liegen. In diesem Drehzahlbereich sind die Kolbenbohrungen bei Bereichen der druckseitigen Steueröffnung teilweise mit Druckmedium und teilweise mit Gas bzw. mit Vakuum gefüllt. Die Dämpfungsnut dämpft die Rückströmung des Druckmediums von der Druckseite in die Kolbenbohrung, während dort durch die Einfahrbewegung der Kolben das Druckmedium-Gasgemisch vorkomprimiert wird. Dies bewirkt eine verbesserte Druckangleichung zwischen den Kolbenbohrungen und dem Druckanschluß, wodurch Druckpulsationen entscheidend vermindert werden. Dabei ist allerdings zu beachten, daß durch den relativ kleinen Querschnitt der Dämpfungsnut auch beachtliche Leistungsverluste bewirkt werden können, die dann nachteilig sind, wenn, wie beispielsweise bei Kraftfahrzeugen, das Antriebsaggregat (Kraftfahrzeugmotor) in seiner Leistungsfähigkeit beschränkt ist oder z.B. möglichst energiesparend ausgestaltet werden soll.

In vorteilhafter Weiterbildung empfiehlt sich hierbei die Anwendung der Merkmalskombination nach Anspruch 16. Der Querschnitt der Dämpfungsnut ist vorzugsweise klein. Versuche haben gezeigt, daß je nach Pumpengröße und Einsatzgebiet ein Verhältnis des Querschnitts der Dämpfungsnut in mm gemessen zum Hubvolumen eines Kolbens in mm³ gemessen 1:1000 bis 1:1600, vorzugsweise 1:1300 zweckmäßig ist.

Die Dämpfungsnut erstreckt sich vorzugsweise über einen Winkelbereich von 30° bis 50° und kann als Dreiecksnut mit ca. 60° Öffnungswinkel ausgebildet sein. Die Auslegung von Länge und Querschnitt der Dämpfungsnut bildet dabei einen Kompromiß zwischen dem erhöhten Ausschiebewiderstand bei niedrigen Drehzahlen und der angestrebten Rückströmdämpfung bei höheren Drehzahlen. Dabei darf der Druck in den Kolbenbohrungen in keiner Betriebsphase den zulässigen Höchstwert überschreiten.

Der Querschnitt der sich an die Dämpfungsnut anschließenden Drucknut wird erfindungsgemäß nur so groß gewählt, daß die Kolben das angesaugte Volumen ohne unzulässig hohen Druckanstieg in den Kolbenbohrungen gegen den Systemdruck am Druckanschluß ausschieben können. Hierbei hat es sich als vorteilhaft erwiesen, wenn der Querschnitt der Drucknut wenigstens doppelt so groß ist wie der Querschnitt der Dämpfungsnut. Es hat sich weiterhin als vorteilhaft erwiesen, wenn der Abstand vom Ende der Drucknut bis zum Einfahrtotpunkt gleich oder kleiner ist als der Radius der Kolbenfußbohrungen. Hierdurch werden Druckspitzen am Ende des Einfahrhubs der Kolben vermieden. Eine zusätzliche dämpfende Wirkung wird auf der Druckseite erfindungsgemäß dadurch erreicht, daß die Druckbohrung in das dem Steg benachbarte Ende der Drucknut mündet.

In einer alternativen Ausgestaltung der Erfindung kann weiterhin vorgesehen sein, daß die Dämpfungsnut und die Drucknut durch eine einzige Nut mit stetig zunehmendem Querschnitt gebildet sind, die sich über einen Teilbereich oder die gesamt Länge der dem Druckanschluß zugeordneten Steueröffnung erstreckt.

Eine weitere Möglichkeit zur Lösung der gestellten Aufgabe ergibt sich durch Anwendung der Merkmale nach Anspruch 24. Diese Lösung kann parallel oder auch alternativ zu den Lösungen gemäß Anspruch 1 und Anspruch 15 angewendet werden. Durch die erfindungsgemäße Ausgestaltung der saugseitigen Steueröffnung wird bei einer Kolbenpumpe der angegebenen Art ein Förderstromcharakter erzielt, bei der unterhalb einer Abregeldrehzahl ein hoher Füllungsgrad erreicht wird, während oberhalb der Abregeldrehzahl die Fördermenge nahezu drehzahlunabhängig und konstant ist. Durch die Umgebungstemperatur, das Betriebsmedium und wechselnde Betriebsdrücke bedingte Einflüsse auf die Betriebseigenschaften der Pumpe sind gering. Das günstige Füllverhalten bei Drehzahlen unterhalb der Abregeldrehzahl ermöglicht, zumindest bei höherer Abregeldrehzahl, eine Einschränkung der Mittel, die das Ausfahren der Kolben unterstützen, wie z.B. Federn oder erhöhtes Kolbengewicht. Weiterhin lassen sich durch die Erfindung Druckpulsationen im Saugbereich der Pumpe auf ein Minimum reduzieren.

Günstig ist es, wenn das Verhältnis des Querschnitts der Drosselnut in mm gemessen zum Hubvolumen eines Kolbens in mm³ gemessen 1:700 bis 1:1200, insbesondere 1:1000 beträgt. Die Drosselnut kann erfindungsgemäß als Dreiecksnut mit einem Öffnungswinkel von ca. 60° ausgebildet sein. Die Drosselnut erlaubt, insbesondere bei kleinen Drehzahlen, eine definierte Teilbefüllung der Kolbenbohrungen im ersten Teil des Saughubs und verhindert dadurch ein zu starkes Druckgefälle bis zum Erreichen der Saugbohrung.

Um die Drosselquerschnitte besser variieren und die Abregeldrehzahl entsprechend den jeweiligen Anforderungen festlegen und um die Kolbenbohrungen von den Druckschwingungen im Saugkanal entkoppeln zu können, sind nach einem weiteren Vorschlag der Erfindung die dem Steuerkörper zugekehrten Enden der Kolbenbohrungen im Rotor abgesetzt und über Kolbenfußbohrungen von geringerem Durchmesser mit den Steueröffnungen verbindbar. Der Durchmesser der Kolbenfußbohrungen ist dabei so zu wählen, daß die Kolbenfußbohrungen die Wirkung einer Drosselblende haben. Vorzugsweise liegt das Verhältnis der Durchmesser von Kolbenfußbohrung und Kolbenbohrung zwischen 1:4 und 1:7.

Die Erfindung wird nachfolgend anhand von Ausführungsbeispielen näher erläutert, die in der Zeichnung dargestellt sind. Es zeigen
- Fig. 1: einen Axialschnitt einer Radialkolbenpumpe gemäß der Erfindung,
- Fig. 2: einen Querschnitt durch en Rotor der Radialkolbenpumpe gemäß Fig. 1,
- Fig. 3: einen Querschnitt in der Ebene der Steueröffnungen durch den Steuerzapfen der Radialkolbenpumpe gemäß Fig. 1 und
- Fig. 4: eine Abwicklung der Steueröffnungen gemäß Fig. 3,
- Fig. 5: die Abwicklung einer weiteren Ausführungsform der Erfindung mit getrennter Dämpfungsnut,
- Fig. 6: in symbolischer Darstellung einen Schnitt durch den Steuerzapfen mit Aufzeichnung vorteilhafter Winkelerstreckung für die Ausführungsform nach Fig. 5 und

Die in Fig. 1 dargestellte Radialkolbenpumpe 1 weist ein im wesentlichen scheibenförmiges Pumpengehäuse 2 auf, mit einer durchgehenden Längsbohrung 3 und einer sich an diese anschließenden, zylindrischen Ausnehmung 4. In der Längsbohrung 3 ist ein Steuerzapfen 5, beispielsweise durch Einpressen, befestigt, der in die Ausnehmung 4 hineinragt. Auf dem Steuerzapfen 5 ist in der Ausnehmung 4 ein Rotor 6 drehbar gelagert, in dem mehrere, radial ausgerichtete Kolbenbohrungen 7 ausgebildet sind, in denen Kolben 8 gleiten. Die Kolben 8 stützen sich mit ihren aus den Kolbenbohrungen 7 herausragenden Enden an der Innenfläche eines Hubrings 9 ab, der mittels eines Wälzlagers exzentrisch zum Steuerzapfen 5 in der Ausnehmung 4 gelagert ist. Die radial inneren Enden der Kolbenbohrungen 7 sind im Rotor 6 abgesetzt und an Kolbenfußbohrungen 10 angeschlossen, die in die mittige Lagerbohrung 11 des Rotors 6 münden.

Im Steuerzapfen 5 sind in der Ebene der Kolbenfußbohrungen 10 Steueröffnungen 12,13 ausgebildet, die bei Drehung des Rotors 6 nacheinander mit den Kolbenfußbohrungen 10 in Verbindung treten. Die Steueröffnung 12 befindet sich im Saugbereich der Kolben 8 und ist über eine Saugbohrung 14 an einen in Längsrichtung im Steuerzapfen 5 verlaufenden Saugkanal 15 angeschlossen, der mit einem Sauganschluß 16 in Verbindung steht. Die Steueröffnung 13 liegt im Druckbereich der Kolben 8 und ist über die Druckbohrung 17 an einen parallel zum Saugkanal 15 im Steuerzapfen 5 ausgebildeten Druckkanal 18 angeschlosen. Der Druckkanal 18 mündet in eine Ringnut 19, die mit einem Druckanschluß 20 in Verbindung steht. Der Rotor 6 wird über eine Kupplung 21 von einer Welle 22 angetrieben, die in einem die Ausnehmung 4 verschließenden Deckel 23 gelagert ist.

Die Ausgestaltung der Steueröffnungen 12,13 im Steuerzapfen 5 ist aus den Fig. 3 und 4 ersichtlich. Durch die Auslegung der Strömungsquerschnitte der im Bereich des Saughubs der Kolben 8 liegenden Steueröffnung 12 wird das maximale Fördervolumen und der Füllungsgrad bestimmt sowie eine Dämpfung der Druckpulsationen auf der Saugseite erreicht. Die Steueröffnung 12 ist in drei unterschiedliche Bereiche gegliedert. Der erste Bereich beginnt in einem Abstand von etwa 30° in der durch Pfeil X gekennzeichneten Drehrichtung des Rotors 6 gesehen nach dem Einfahrtotpunkt ET, der sich aus dem geringsten Abstand zwischen dem Steuerzapfen 5 und dem Hubring 9 ergibt. Dieser Bereich ist als Drosselnut 24 von geringem Querschnitt ausgebildet. Die Drosselnut 24 hat die Form einer Dreiecksnut mit einem Öffnungswinkel von etwa 60°. Ihre Öffnungsbreite liegt vorzugsweise zwischen 0,7 und 1,2 mm. Vor allem bei kleinen Drehzahlen sorgt die Drosselnut 24 für eine definierte Teilbefüllung der Kolbenbohrungen 7 und sie verhindert eine zu starke Druckabsenkung vor dem Erreichen der Saugbohrung 14, wodurch Druckpulsationen vermindert werden. Die enge Drosselnut 24 mündet unmittelbar in die den zweiten Bereich der Steueröffnung 12 bildende Saugbohrung 13, die in einem Abstand von etwa 140° vom Einfahrtotpunkt ET angeordnet ist. An die Saugbohrung 14 schließt sich als dritter Bereich eine Füllnut 26 mit größerem Querschnitt an, die im Ausfahrtotpunkt AT endet. Vor allem durch die Lage der Saugbohrung 14 wird die wirksame Abregeldrehzahl der Radialkolbenpumpe 1 bestimmt, wobei die Füllnut 26 mit ihren vergleichsweise großen Querschnitt hauptsächlich den Füllungsgrad bei Drehzahlen verbessert, die unter der Abregeldrehzahl liegen. Durch eine kurze Füllnut 26 kann andererseits auf eine starke Drosselung des Saugstroms, in den Kolbenfußbohrungen 10 weitgehend verzichtet werden, wodurch eine Schmutzempfindlichkeit der Pumpe reduziert wird. Soll eine niedrige Abregeldrehzahl erreicht werden, so kann die Saugbohrung 14 unmittelbar vor dem Ausfahrtotpunkt AT angeordnet sein und auf eine Füllnut 26 verzichtet werden.

Die mit dem Druckanschluß 20 verbundene Steueröffnung 13 ist im Bereich des Ausfahrtotpunkts AT durch einen Steg 27 von der Füllnut 26 getrennt. Sie ist in zwei Bereiche, nämlich eine Dämpfungsnut 28 und eine Drucknut 29 unterteilt. Der Querschnitt der Dämpfungsnut 28 ist klein. Versuche haben gezeigt, daß Dreiecksnuten mit ca. 60° Öffnungswinkel und einer Öffnungsbreite zwischen 0,6 und 1,0 mm in vielen Anwendungsfällen ausreichend sind. Die Länge der Dämpfungsnut 28 beträgt bei der beschriebenen Ausführungsform 40°. Die Dämpfungsnut 28 hat in erster Linie die Aufgabe, den Gradienten des Druckanstiegs in den Kolbenbohrungen 7 bei Drehzahlen zu vermeiden, die über der Abregeldrehzahl liegen. Bei diesen Drehzahlen sind die Kolbenbohrungen 7 bei Öffnung der Verbindung zur Steueröffnung 13 teils mit Druckmedium und teils mit Gas gefüllt. Durch den in der Steueröffnung 13 herrschenden hohen Systemdruck strömt Druckmedium in die Kolbenbohrungen 7 zurück. wodurch diese gefüllt werden. Hierbei kommt es zu einem Druckabfall und kurz darauf durch die Verdrängungsarbeit der Kolben 8 erneut zu einem Druckanstieg auf das Niveau des Systemdrucks. Durch die Drosselwirkung der Dämpfungsnut 28 wird die Rückströmung in die Zylinderbohrung 7 gedämpft, während dort durch die Einfahrbewegung der Kolben 8 das Druckmedium komprimiert wird. Auf diese Weise wird eine vergleichsweise langsame Druckangleichung zwischen den Kolbenbohrungen 7 und dem Druckanschluß 20 erreicht, und die Druckpulsationen werden erheblich vermindert.

Zur Dämpfung von Druckpulsationen trägt weiterhin der zwar deutlich größere, jedoch ebenfalls auf einen Minimalwert begrenzte Querschnitt der sich an die Dämpfungsnut 28 anschließenden Drucknut 29 bei. Die Drucknut 29 erstreckt sich bis zum Einfahrtotpunkt ET und erlaubt dadurch ein Fördern der Kolben 8 bis zur Erreichung der maximalen Einfahrposition. Die Druckbohrung 17 mündet in das dem Einfahrtotpunkt ET benachbarte Ende der Drucknut 29 und trägt dadurch ebenfalls zur Dämpfungswirkung der Drucknut 29 bei.

Fig. 5 zeigt eine der Fig. 4 entsprechende Abwicklung für eine bevorzugte Lösung gemäß den Ansprüchen 1 bis 14. Der wesentliche Unterschied gegenüber Fig. 4 besteht darin, daß auf eine Drosselnut 24 auf der Saugseite verzichtet wurde und auf der Druckseite die Dämpfungsnut 28 mit Rückschlagventil 32 (die grob gesehen der vorher beschriebenen Dämpfungsnut entspricht) an der Oberfläche des Steuerzapfens 5 nicht mehr in die Drucknut 29 übergeht, sondern von dieser durch einen Trennsteg 30 getrennt ist. Die Verbindung erfolgt über eine in Fig. 5 angedeutete, als Radialbohrung ausgebildete Drucksteuerbohrung 31, die als Linie 31 A in Fig. 5 symbolisch angedeutet ist. Die Drucksteuerbohrung 31 und damit die Dämpfungsnut 28 sind über ein Rückschlagventil 32 und einen Dämpfungskanal D mit dem Druckanschluß 20 verbunden. Die Drucksteueröffnung ist als Drucknut 29 ausgestaltet, die über die Druckbohrung 17 und einen Druckkanal 18, wie schon im Zusammenhang mit Fig. 1 beschrieben, mit dem Druckanschluß 20 in Verbindung steht.

Das Rückschlagventil 32 kann dabei in der Radialbohrung 31, in dem Dämpfungskanal D, aber auch am Ende des Dämpfungskanals D im Verbindungsbereich zu dem Druckanschluß 20 im Gehäuse angeordnet sein.

Der Durchmesser der Drucksteuerbohrung 31 ist hier etwas kleiner dargestellt als der Durchmesser der Bohrungen 14 und 17. Die Drucksteuerbohrung kann aber den gleichen Durchmesser wie die genannten Bohrungen besitzen. Auch die Breite und der Durchmesser der in Fig. 5 gezeigten Radialnut ist weitgehend unkritisch und kann somit die gleiche Breite wie die Nuten 26 und 29 besitzen. Es ist auch möglich, zwischen die Nuten 28 und 29 oder anstatt der Nut 28 mehrere einzelne, in Linie hintereinander liegende Nuten vorzusehen, welche jeweils über ein eigenes Rückschlagventil mit dem Druckanschluß 20 verbunden sind. Es wird hierdurch eine verbesserte Leistung und eine verminderte Geräuschentwicklung erreicht. Gegenüber Fig. 4 wurde weiterhin noch auf die Drosselnut 24 verzichtet, da sich hierdurch eine erhebliche Vereinfachung der Ausgestaltung der Nuten ergibt, die nunmehr alle die gleiche Form haben. Die hierdurch bedingte Leistungsverminderung bzw. Geräuscherhöhung ist äußerst gering, so daß dies als vorteilhafte Lösung gegenüber Fig. 4 angesehen werden muß.

Die Lage der Saugbohrung 14 gegenüber der Füllnut 26 ist dabei weitgehend unkritisch, solange sich nur die Saugbohrung 14 im Bereich der Füllnut 26 befindet. Die Länge der Füllnut hängt weitgehend von der erwünschten Drosselwirkung ab, da der Füllungsgrad des jeweiligen Pumpenzylinders mit der Länge der Füllnut 26 zunimmt.

Vom Prinzip her ist aus Fig. 5 deutlich ersichtlich, daß die druckseitige Steueröffnung 13 gemäß Fig. 4 in zwei durch einen Trennsteg 30 getrennte Nuten unterteilt wurde, wobei die abgesetzte Drucksteuernut 28 zwar Druckmittel aus der Kolbenbohrung 7 (Fig. 1 und 2) übernimmt und damit erheblich zur Pumpenleistung beiträgt, während ein Rückströmen von Druckmittel über die Kanäle 18 und D von der einen höheren Druck aufweisenden Drucknut 29 in die Ducksteuernut 28 durch das Rückschlagventil 32 verhindert wird.

Die in Fig. 5 gezeigte Winkellage der Nuten und Bohrungen ist nicht zwingend. Vielmehr hat sich auch eine Lageverteilung bewährt, wie sie in Fig. 6 dargestellt ist. Darin sind entsprechend Fig. 3 die senkrecht zur Betrachterebene laufenden Kanäle 15,18 und D gezeigt, wobei die einzelnen dargestellten Winkel folgende Werte haben: a=110°; b=70°; c,d=20°.

## Patentansprüche

1. Kolbenpumpe, insbesondere Radialkolbenpumpe, mit in Kolbenbohrungen (7) eines Rotors (6) gleitenden Kolben (8), die mit einem Ende an einem huberzeugenden Glied (9) abgestützt sind und einem mit dem Rotor (6) in Wirkverbindung stehenden Steuerkörper (5), wie beispielsweise einem Steuerzapfen (5), in dem mit einem Saugkanal (15) bzw. einem Druckkanal (18) verbundene, durch Stege voneinander getrennte Steueröffnungen (12,13) ausgebildet sind, die bei Drehung des Rotors (6) nacheinander mit den Kolbenbohrungen (7) in Verbindung treten, und die Kolbenpumpe eine saugseitige Drosselung aufweist und die druckseitige Steueröffnung (13) aus einer Drucknut (29) und mindestens einer Dämpfungsnut (28) besteht, wobei der Druckanschluß (20) außer mit der Drucknut (29) über ein richtungsabhängiges, zum Druckanschluß (20) hin durchlässiges Widerstandsglied (32) mit mindestens einer Dämpfungsnut (28) verbunden ist, welche in Drehrichtung des Rotors (6) vor der Drucknut (29) liegt und von dieser und der saugseitigen Steueröffnung (12) durch Trennstege (27,30) im wesentlichen getrennt ist.

2. Kolbenpumpe nach Anspruch 1, dadurch **gekennzeichnet,** daß das Widerstandsglied ein Rückschlagventil (32) ist.

3. Kolbenpumpe nach Anspruch 1 oder 2, dadurch **gekennzeichnet,** daß sie eine mit einem Steuerzapfen (5) versehene innenbeaufschlagte Pumpe ist.

4. Kolbenpumpe nach einem der vorangegangenen Ansprüche, dadurch **gekennzeichnet,** daß die Drucksteueröffnung (29) ein in Rotationsrichtung des Kolbens (8) sich erstreckende Drucknut (29) ist.

5. Kolbenpumpe nach einem der vorangegangenen Ansprüche, dadurch **gekennzeichnet,** daß mehrere voneinander getrennte, in Drehrichtung des Rotors (6) hintereinanderliegende Drucksteuernuten (28) vorgesehen sind, die über diesen jeweils fest zugeordnete Rückschlagventile (32) mit dem Druckanschluß (20) verbunden sind.

6. Kolbenpumpe nach einem der vorangegangenen Ansprüche, dadurch **gekennzeichnet,** daß die Länge des jeweiligen Tennstegs (25;27,30) zwischen den Drucksteuernuten (28) bzw. der Drucksteuernut (28) vor der Drucksteueröffnung (29) und dieser selbst in Bewegungsrichtung des Kolbens (8) größer ist als der Durchmesser der Kolbenfußbohrung.

7. Kolbenpumpe nach einem der vorangegangenen Ansprüche, dadurch **gekennzeichnet,** daß die Länge der Drucksteuernut (28) kleiner ist als der kürzeste Abstand der Ränder zweier aneinander folgender Kolbenfußbohrungen (10).

8. Kolbenpumpe nach einem der vorangegangenen Ansprüche, dadurch **gekennzeichnet,** daß der Querschnitt der Drucksteuernut (28) rechteckförmig ist.

9. Kolbenpumpe nach einem der vorangegangenen Ansprüche, dadurch **gekennzeichnet,** daß vier in gleichem Abstand im Rotor (6) angeordnete Kolben (8) vorgesehen sind, eine Drucksteuernut (28) vorgesehen ist, die sich über einen Winkel von ca. 70° erstreckt, die Drucksteueröffnung (29) sich vorzugsweise über einen Winkel von etwa 45° erstreckt und die Trennstege (27,30) zwischen Drucksteueröffnung (29) und Drucksteuernut (28) sowie dieser und der Saugsteueröffnung (26) bevorzugt 20° betragen.

10. Kolbenpumpe nach einem der vorangegangenen Ansprüche, dadurch **gekennzeichnet,** daß der Winkel zwischen Ausfahrtotpunkt (AT) und dem zur Drucköffnung (29) gerichteten Rand der Drucksteuernut (28) etwa 110° beträgt.

11. Kolbenpumpe nach einem der Ansprüche 3 bis 10, dadurch **gekennzeichnet,** daß der Rotor (6) auf einem Steuerzapfen (5) drehbar gelagert ist, in dem koaxial der Druckkanal (18) und der Saugkanal (15) verlaufen und daß parallel zu diesen ein Dämpfungskanal (D) verläuft, der über eine vorzugsweise radiale Dämpfungsbohrung (31) mit der Drucksteuernut (28) verbunden ist.

12. Kolbenpumpe nach einem der vorangegangenen Ansprüche, dadurch **gekennzeichnet,** daß das Widerstandsglied (32) in unmittelbarer Nähe zur Drucksteuernut (28) angebracht ist.

13. Kolbenpumpe nach Anspruch 11 und 12, dadurch **gekennzeichnet,** daß der Dämpfungskanal (D) zur Aufnahme des Rückschlagventils (32) dient.

14. Kolbenpumpe nach Anspruch 11, dadurch **gekennzeichnet,** daß das Rückschlagventil (32) im Übergangsbereich zwischen dem Steuerzapfen (5) und dem diesen umgebenden Gehäuse (2) angeordnet ist.

15. Kolbenpumpe, insbesondere Radialkolbenpumpe, mit in Kolbenbohrungen (7) eines Rotors (6) gleitenden Kolben (8), die mit einem Ende an einem huberzeugenden Glied (9) abgestützt sind und einem mit dem Rotor (6) in Wirkverbindung stehenden Steuerkörper (5), wie beispielsweise einem Steuerzapfen (5), in dem mit einem Saugkanal (15) bzw. einem Druckkanal (18) verbundene, durch Stege voneinander getrennte Steueröffnungen (12,13) ausgebildet sind, die bei Drehung des Rotors (6) nacheinander mit den Kolbenbohrungen (7) in Verbindung treten, dadurch **gekennzeichnet,** daß die Kolbenpumpe eine saugseitige Drosselung aufweist, und eine einem Druckanschluß (20) zugeordnete Drucknut (29) der druckseitigen Steueröffnung (13) entgegen der Drehrichtung des Rotors in eine benachbarte Dämpfungsnut (28) von deutlich kleinerem Querschnitt übergeht.

16. Kolbenpunpe nach Anspruch 15, dadurch **gekennzeichnet,** daß die Drucksteueröffnung durch eine Drucknut (29) gebildet ist, in die eine zum Druckkanal (20) führende Druckbohrung (17) mündet und einen erheblich größeren Querschnitt als die Dämpfungsnut aufweist.

17. Kolbenpumpe nach Anspruch 16, dadurch **gekennzeichnet,** daß das Verhältnis des Querschnitts der Dämpfungsnut (28) in mm gemessen zum Hubvolumen eines Kolbens (8) in mm³ gemessen 1:1000 bis 1:1600, vorzugsweise 1:1300 beträgt.

18. Kolbenpumpe nach Anspruch 15 bis 17, dadurch **gekennzeichnet,** daß die Dämpfungsnut (28) als Dreiecksnut mit einem Öffnungswinkel von ca. 60° ausgebildet ist.

19. Kolbenpumpe nach einem der Ansprüche 15 bis 18, dadurch **gekennzeichnet,** daß die Dämpfungsnut (28) sich über einen Winkelbereich von 30° bis 50° erstreckt.

20. Kolbenpumpe nach einem der Ansprüche 15 bis 19, dadurch **gekennzeichnet,** daß der Querschnitt der Drucknut (29) wenigstens doppelt so groß ist wie der Querschnitt der Dämpfungsnut (28).

21. Kolbenpumpe nach einem der Ansprüche 15 bis 20, dadurch **gekennzeichnet,** daß der Abstand vom Ende der Drucknut (29) bis zum Einfahrtotpunkt (ET) gleich oder kleiner ist als der Radius der Kolbenfußbohrungen (10).

22. Kolbenpumpe nach einem der Ansprüche 15 bis 21, dadurch **gekennzeichnet,** daß die Druckbohrung (17) in das dem Steg (25) benachbarte Ende der Drucknut (29) mündet.

23. Kolbenpumpe nach einem der Ansprüche 15 bis 22, dadurch **gekennzeichnet,** daß die Dämpfungsnut (28) und die Drucknut (29) durch eine sich über einen Teilbereich oder die gesamte Länge der dem Druckanschluß zugeordneten Steueröffnung erstreckende

24. Kolbenpumpe, nach einem der vorhergehenden Ansprüche, dadurch **gekennzeichnet,** daß die dem Sauganschluß zugeordnete Steueröffnung (12) eine Drosselnut (24) von kleinem Querschnitt ist, die in Drehrichtung gesehen bei einem Winkel von 20° bis 60° bezogen auf den Einfahrtotpunkt (ET) beginnt und eine sich an die Drosselnut (24) anschließende Saugbohrung (14) aufweist, die zwischen einem Winkel von 120° bezogen auf den Einfahrtotpunkt (ET) und dem Ausfahrtotpunkt (AT) liegt und daß bei einem Abstand der Saugbohrung (14) von dem Ausfahrtotpunkt (AT) sich eine Füllnut (26) mit größerem Querschnitt von der Saugbohrung (14) bis zum Ausfahrtotpunkt (AT) erstreckt. Nut (13) mit stetig zunehmendem Querschnitt gebildet sind.

25. Kolbenpumpe nach Anspruch 24, dadurch **gekennzeichnet,** daß das Verhältnis des Querschnitts der Drosselnut (24) in mm gemessen zum Hubvolumen eines Kolbens (8) in mm³ gemessen 1:700 bis 1:1200, vorzugsweise 1:1000 beträgt.

26. Kolbenpumpe nach Anspruch 24 oder 25, dadurch **gekennzeichnet,** daß die Drosselnut (24) als Dreiecksnut mit einem Öffnaungswinkel von ca. 60° ausgebildet ist.

27. Kolbenpumpe nach einem der Ansprüche 24 bis 26, dadurch **gekennzeichnet,** daß die dem Steuerkörper (5) zugekehrten Enden der Kolbenbohrungen (7) im Rotor (6) abgesetzt und über Kolbenfußbohrungen (10) von geringerem Durchmesser mit den Steueröffnungen (12,13) verbindbar sind.

28. Kolbenpumpe nach Anspruch 27, dadurch **gekennzeichnet,** daß in die dem Steuerkörper (5) zugekehrten Enden der Kolbenbohrungen (7) Büchsen eingesetzt sind, die eine Kolbenfußbohrung aufweisen.

29. Kolbenpumpe nach Anspruch 4 oder 5, dadurch **gekennzeichnet,** daß das Verhältnis der Durchmesser von Kolbenfußbohrung (10) und Kolbenbohrung (7) zwischen 1:4 und 1:7 liegt.

## Claims

1. A piston pump, in particular, a radial piston pump, comprising pistons (8) sliding within piston bores (7) in a rotor (6) and having one of their respective ends supported on a stroke-generating member (9), and a control member (5), such as a control pin (5), being in operative connection with the rotor (6), in which control pin are formed control orifices (12, 13) communicating with a suction channel (15) and a pressure channel (18), respectively, and being separated by webs, with the control orifices, upon rotation of the rotor (6), successively communicating with the piston bores (7), and wherein the piston pump includes a restrictor on the suction side and the control orifice (13) on the pressure side includes a pressure groove (29) and at least one pressure control groove (28), and the pressure connection (20) is in communication not only with the pressure groove (29) but also, through a directionally dependent resistance element (32) permeable toward the pressure connection (20), with at least one pressure control groove (28) which, in the direction of rotation of the rotor (6), is disposed ahead of the pressure groove (29) and, through separating webs (27,30), is substantially separated from the pressure groove and from the suction-side control orifice (12).

2. A piston pump as claimed in claim 1, characterized in that the resistance member is a check valve (32).

3. A piston pump as claimed in claims 1 or 2, characterized in that it is a pump provided with a control pin (5) and having its pressure chambers inwardly provided.

4. A piston pump as claimed in any one of the preceding claims, characterized in that the pressure control orifice (29) is a pressure groove (29) extending in the direction of rotation of the piston (8).

5. A piston pump as claimed in any one of the preceding claims, characterized in that a plurality of pressure control grooves (28) separated from one another and arranged in series in the direction of rotation of the rotor (6) are provided, which, through check valves (32) respectively associated firmly with the control grooves, are in communication with the pressure connection (20).

6. A piston pump as claimed in any one of the preceding claims, characterized in that the length of the respective separating web (25, 27, 30), between the pressure control grooves (28) or groove (28), respectively, ahead of the pressure control orifice (29), and the pressure control orifice (29), in the direction of movement of the piston (8), is greater than the diameter of the piston stem bore.

7. A piston pump as claimed in any one of the preceding claims, characterized in that the length of the pressure control groove (28) is shorter than the shortest distance of the edges of two successive piston stem bores (10).

8. A piston pump as claimed in any one of the preceding claims, characterized in that the cross-section of the pressure control groove (28) is of rectangular configuration.

9. A piston pump as claimed in any one of the preceding claims, characterized in that four pistons (8) equidistantly arranged in the rotor (6) are provided and that one pressure control groove (28) is provided which extends at an angle of approximately 70°, that the pressure control orifice (29), preferably, extends at an angle of about 45° and the separating webs (27, 30) between the pressure control orifice (29) and the pressure control groove (28) and between the latter and the suction control orifice (26), preferably, are 20°.

10. A piston pump as claimed in any one of the preceding claims, characterized in that the angle between the compressed-mode dead center (AT) and the edge of the pressure control groove (28) directed toward the pressure orifice (29) is about 110°.

11. A piston pump as claimed in any one of claims 3 to 10, characterized in that the rotor (6) is rotatably mounted on a control pin (5) wherein the pressure channel (18) and the suction channel (15) extend coaxially, and in that a damping channel (D) extends in parallel thereto and is in communication with the pressure control groove (28) through a damping bore (31), preferably of radial configuration.

12. A piston pump as claimed in any one of the preceding claims, characterized in that the resistance member (32) is provided directly adjacent to the pressure control groove (28).

13. A piston pump as claimed in claims 11 and 12, characterized in that the damping channel (D) serves to accommodate the check valve (32).

14. A piston pump as claimed in claim 11, characterized in that the check valve (32) is located in the transitory area between the control pin (5) and the housing (2) surrounding the control pin.

15. A piston pump, in particular, a radial piston pump, comprising pistons (8) sliding within piston bores (7) in a rotor (6) and having one of their respective ends supported on a stroke-generating member (9), and a control member (5), such as a control pin (5), being in operative connection with the rotor (6), in which control pin are formed control orifices (12, 13) communicating with a suction channel (15) and a pressure channel (18), respectively, and being separated by webs, with the control orifices, upon rotation of the rotor (6), successively communicating with the piston bores (7), characterized in that the piston pump includes a restrictor on the suction side, and a pressure groove (29) of the pressure-side control opening (13) associated with the pressure connection (20), against the direction of rotation of the rotor, passes into a neighbouring damping groove (28) of considerably smaller diameter.

16. A piston pump as claimed in claim 15, characterized in that the pressure control orifice is formed by a pressure groove (29), in which terminates a pressure bore (17) leading to the pressure channel (20), and is of a substantially larger cross-section than the damping groove.

17. A piston pump as claimed in claim 16, characterized in that the ratio of the cross-section of the damping groove (28), measured in mm, to the stroke volume of a piston (8), measured in mm³, is 1 : 1000 to 1 : 1600, preferably is 1 : 1300.

18. A piston pump as claimed in claims 15 to 17, characterized in that the damping groove (28) is in the form of a triangular groove having an aperture angle of about 60°.

19. A piston pump as claimed in any one of claims 15 to 18, characterized in that the damping groove (28) extends across an angular range of between 30° to 50°.

20. A piston pump as claimed in any one of claims 15 to 19, characterized in that the cross-section of the pressure groove (29) is at least twice as large as the cross-section of the damping groove (28).

21. A piston pump as claimed in any one of claims 15 to 20, characterized in that the distance from the end of the pressure groove (29) to the suction-mode dead center (ET) is equal to or smaller than the radius of the piston stem bores (10).

22. A piston pump as claimed in any one of claims 15 to 21, characterized in that the pressure bore (17) terminates into the end of the pressure groove (29) adjacent to the web (25).

23. A piston pump as claimed in any one of claims 15 to 22, characterized in that the damping groove (28) and the pressure groove (29) are formed by a groove (13) of gradually increasing cross-section, extending across a partial area or throughout the length of the control orifice associated with the pressure connection.

24. A piston pump as claimed in any one of the preceding claims, characterized in that the control orifice (12) associated with the suction connection is a restriction groove (24) of small cross-section which, viewed in the direction of rotation, begins at an angle of 20° to 60°, with respect to the suction-mode dead center (ET), and includes a suction bore (14) joining the restriction groove (24) and disposed between an angle of 120°, with respect to the suction-mode dead center (ET), and the compressed-mode dead center (AT), and in that, with the suction bore (14) spaced from the compressed-mode dead center (AT), a filling groove (26) of larger cross-section extends from the suction bore (14) to the compressed-mode dead center (AT).

25. A piston pump as claimed in claim 24, characterized in that the ratio of the cross-section of the restriction groove (24), measured in mm, to the stroke volume of a piston (8), measured in mm³, is 1 : 700 to 1 : 1200, preferably is 1 : 1000.

26. A piston pump as claimed in claim 24 or 25, characterized in that the restriction groove (24) is in the form of a triangular groove having an aperture angle of about 60°.

27. A piston pump as claimed in any one of claims 24 to 26, characterized in that the ends of the piston bores (7) facing the control member (5) are stepped within the rotor (6) and, through piston stem bores (10) of smaller diameter, are connectable with the control orifices (12, 13).

28. A piston pump as claimed in claim 27, characterized in that sleeves are provided in the ends of the piston bores (7) facing the control member (5), which sleeves include a respective piston stem bore.

29. A piston pump as claimed in claim 4 or claim 5, characterized in that the ratio of the diameters of piston stem bore (10) and piston bore (7) is between 1 : 4 and 1 : 7.

## Revendications

1. Pompe à pistons, notamment pompe à pistons radiaux, comportant des pistons (8) se deplaçant dans des alésages piston (7) d'un rotor (6), les pistons s'appuyant par l'une des extrémités sur un élément élévateur (9), et comportant un élément de commande (5), par example un tourillon de commande (5) fonctionnant en liaison avec le rotor (6) dans lequel sont formés des ouvertures de commande (12,13) reliées à une orifice d'aspiration (15) respectivement à une orifice pression (18) et séparées par des nervures (12,13), les ouvertures successivement établissant une communication avec les alésages piston (7) pendant la rotation du rotor (6), et la pompe à pistons à la côté d'aspiration comportant un étrangleur, l'ouverture de commande (13) à la côté pression étant formée par une rainure pression (29) et au moins une rainure amortisseuse (28), la connexion pression (20) étant reliée non seulement à la rainure pression (29) mais aussi au moins à une rainure amortisseuse (28) par l'intermédaire d'un élément de résistance (32) sous contrôle de direction et perméable vers la connexion pression (20), la rainure amortisseuse (28) en direction de rotor (6) étant disposée avant la rainure pression (29) et étant essentiellement séparée de la dernière et de l'ouverture de commande (12) à la côté d'aspiration par des nervures (27,30).

2. Pompe à pistons radiaux, caractérisé en ce que l'élément de résistance est une soupape de retenue (32).

3. Pompe à pistons selon les revendications 1 et 2, caractérisé en ce qu'elle forme une pompe prévue d'un trouillon de commande et alimentée intérieurement.

4. Pompe à pistons selon l'une quelconque des revendications, caractérisé en ce que l'ouverture de commande pression (29) est une rainure pression (29) s'étendant en direction de rotation du piston (8).

5. Pompe à pistons selon l'une quelconque des revendications, caractérisé en ce que plusieurs de rainures (28) de commande pression sont prévues séparées l'une de l'autre et disposées en série dans la direction de rotation du rotor (6), les rainures de commande (28) étant reliées à la connexion de pression (20) par l'intermédiaire de soupapes de retenue (32) chaque fois fermement associées aux rainures de commande.

6. Pompe à pistons selon l'une quelconque des revendications, caractérisé en ce que la longueur des nervures (25,27,30) entre la ou les rainure(s) (28) de commande pression avant l'ouverture (29) de commande pression et la dernière elle même dans la direction de mouvement du piston (8) est plus large que le diamètre de l'alésage du pied piston.

7. Pompe à pistons selon l'une quelconque des revendications, caractérisé en ce que la longueur de la rainure (28) de commande pression est plus petite que la distance la plus courte des bords de deux alésages (10) du pied piston successives.

8. Pompe à pistons selon l'une quelconque des revendications, caractérisé en ce que la section droite de la rainure de commande pression (28) est rectangulaire.

9. Pompe à pistons selon l'une quelconque des revendications, caractérisé en ce que quatre pistons (8) disposés dans le rotor (6) à distances egales sont prévus, qu'une rainure de commande pression (28) est prévue s'étendant à un angle d'à peu près 70°, que l'ouverture de commande pression (29) préférablement s'étend à an angle d'à peu près 45° et que les nervures (27,30) entre l'ouverture de commande pression (29) et la rainure de commande pression (28) et entre la dernière et l'ouverture de commande d'aspiration (26) préférablement sont à un angle de 20°.

10. Pompe à pistons selon l'une quelconque des revendications, caractérisé en ce que l'angle entre un point mort (AT) et le bord de la rainure de commande pression (28) dirigé vers l'ouverture pression (29) est à peu près 100°.

11. Pompe à pistons selon l'une des revendications 3 à 10, caractérisé en ce que le rotor (6) est disposé de manière pivotante sur un trouillon de commande (5) dans lequel s'étendent de manière coaxiale l'orifice de pression (18) et l'orifice d'aspiration (15), et qu'une orifice amortisseuse (D) s'étend en parallèle aux dernières, l'orifice amortisseuse étant reliée à la rainure (28) de commande pression préférablement par l'intermédiaire d'un alésage amortisseur (31) radial.

12. Pompe à pistons selon l'une quelconque des revendications, caractérisé en ce que l'élément de résistance (32) est prévu au voisinage direct de la rainure de commande pression (28).

13. Pompe à pistons selon les revendications 11 et 12, caractérisé en ce que l'orifice amortisseuse (D) sert à loger la soupape retenue (32).

14. Pompe à pistons selon la revendication 11, caractérisé en ce que la soupape de retenue (32) est prévue dans la region de transition entre le trouillon de commande (5) et le boitîer (2) entournant le dernier.

15. Pompe à pistons, notamment pomp à piston radiaux, comportant des pistons (8) se déplaçant dans des alésages piston (7) d'un rotor (6), les pistons s'appyant avec l'une des extrémités sur un élément élévateur (9), et comportant un élément de commande (5), par example, un tourillon de commande (5), fonctionnant en liaison avec le rotor (6), dans lequel sont formé des ouvertures de commande (12,13) reliées à une orifice d'aspiration (15) ou une orifice de pression (18) et separées l'une de l'autre par des nervures, les ouvertures de commande (12,13) successivement établissant communication avec les alésages piston (7) pendant la rotation du rotor (6), caractérisé en ce que la pompe à pistons à la côté d'aspiration comporte un étrangleur et qu'une rainure pression (29) de l'ouverture de commande (13) à la côté de pression associée à une connexion pression (20) passe contre la direction de rotation du rotor dans une rainure (28) amortisseuse voisine ayant une section droite essentiellement plus réduite.

16. Pompe à pistons selon la revendication 15, caractérisé en ce que l'ouverture de commande pression est formée par une rainure pression (29) dans laquelle débouche un alésage pression (17) menant à l'orifice pression (20) et ayant une section droite essentiellement plus large que celle de la rainure amortisseuse.

17. Pompe à pistons selon la revendication 16, caractérisé en ce que le rapport de la section de la rainure amortisseuse (28) - mesurée en mm - à la cylindrée d'un piston (8) - mesurée en mm³ - est 1:1000 à 1:1600, préférablement 1:1300.

18. Pompe à pistons selon les revendications 15 à 17, caractérisé en ce que la rainure amortisseuse (28) est formée comme rainure triangulaire ayant un angle d'ouverture d'à peu près 60°.

19. Pompe à pistons selon l'une des revendications 15 à 18, caractérisé en ce que la rainure amortisseuse (28) s'étend au travers d'une portée angulaire de 30° à 50°.

20. Pompe à pistons selon l'une des revendications 15 à 19, caractérisé en ce que la section droite de la rainure pression (29) est d'une largeur au moins deux fois comme la section de la rainure amortisseuse (28).

21. Pompe à pistons selon l'une des revendications 15 à 20, caractérisé en ce que la distance du bout de la rainure pression (29) au point mort (ET) est égale au rayon des alésages (10) du pied piston ou réduite vis-à-vis le dernier.

22. Pompe à pistons selon l'une des revendications 15 à 21, caractérisé en ce que l'alésage pression (17) débouche dans le bout de la rainure pression (29) voisin à la nervure (25).

23. Pompe à pistons selon l'une des revendications 15 à 22, caractérisé en ce que la rainure amortisseuse (28) et la rainure pression (29) sont formées par une rainure (13) d'une section s'agrandissant en continu et s'étendant au travers d'une partie ou de la longueur entière de l'ouverture de commande associée à la connexion pression.

24. Pompe à pistons selon l'une quelconque des revendications, caractérisé en ce que l'ouverture de commande (12) associée à la connexion d'aspiration est une rainure étrangleuse (24) d'une section réduite commençant - vu en direction de rotation - à un angle de 20° à 60° par rapport à point mort (ET) et comportant un alésage d'aspiration (14) suivant la rainure etrangleuse (24) et étant disposée entre un angle de 120° - par rapport à point mort (ET) - et le point mort (AT), et qu'au cas de distance de l'alésage d'aspiration (14) du point mort (AT) une rainure de charge (26) d'une section plus large s'étend de l'alésage d'aspiration (14) au point mort (AT).

25. Pompe à pistons selon la revendication 24, caractérisé en ce que le rapport de la section de la rainure étrangleuse (24) - mesurée en mm - à la cylindrée d'un piston (8) - mesurée en mm³ - est entre 1:700 à 1:1200, préférablement 1:1000.

26. Pompe à pistons selon les revendications 24 ou 25, caractérisé en ce que la rainure étrangleuse (24) est formée comme rainure triangulaire ayant un angle d'ouverture d'à peu près 60°.

27. Pompe à pistons selon l'une des revendications 24 à 26, caractérisé en ce que les extrémiteés des alésages piston (7) adjacent l'elément de commande (5) sont décalées dans le rotor (6) et sont liable par l'intermédiaire des alésages du pied piston (10) d'un diamètre réduit aux ouvertures de commande (12,13).

28. Pompe à pistons selon la revendication 27, caractérisé en ce que des manchons comportant un alésage de pied piston sont insérés dans les extrémités des alésages piston (7) adjacent l'élément de commande (5).

29. Pompe à pistons selon les revendications 4 ou 5, caractérisé en ce que le rapport des diamètres d'alésage de pied piston (10) et d'alésage piston (7) est entre 1:4 et 1:7.
